# EUROPÄISCHE PATENTANMELDUNG

(11) **EP 4 782 603 A1**
(43) Veröffentlichungstag der Anmeldung: **29.07.2026**
(21) Anmeldenummer: 26153910.0
(22) Anmeldetag: 23.01.2026
(51) Int. Cl.: E02B 3/10, E04H 15/00

(54) **VERKLEIDUNGSELEMENT FÜR OBJEKTE ODER SKULPTUREN UND VERFAHREN ZUR HERSTELLUNG EINES VERKLEIDUNGSELEMENTS FÜR OBJEKTE ODER SKULPTUREN**

(30) Priorität: 28.01.2025 DE 102025103069
(71) Anmelder: Doerner, Jochen, 91796 Ettenstatt (DE)
(72) Erfinder: Weinmann, Sigurd, 01277 Dresden (DE)
(74) Vertreter: Schied, Sebastian

(57) **Zusammenfassung**

Verkleidungselement für Objekte oder Skulpturen, freistehend oder an oder bei Gebäuden oder Bauwerken, und Verfahren zur Herstellung eines Verkleidungselements für entsprechende Objekte oder Skulpturen, welches an die Besonderheiten der Oberfläche oder der Struktur und Form eines Objektes oder einer Skulptur angepasst ist und mit geringsten Montagemaßnahmen einfach zu montieren und als Witterungsschutz und/oder als Hochwasserschutzelement einsetzbar und/oder mit einem Fassadenverkleidungselement als Hochwasserschutzelement kombinierbar oder in eine Hochwasserschutzanordnung unter Verwendung von Fassadenverkleidungselement integrierbar ist.

Das Verkleidungselement (1) für Objekte (7) oder Skulpturen (7) umfasst zumindest zwei Verkleidungselementabschnitte (2), wobei die Verkleidungselementabschnitte (2) um oder an das jeweilige Objekt (7) oder die jeweilige Skulptur (7) anordbar oder anlegbar sind und über Verbindungsbereiche (3) an Außenkanten oder Randbereichen miteinander kombinierbar und/oder festlösbar verbindbar sind und eine Dichtung und/oder einen Dichtabschnitt aufweisen, wobei die zum jeweiligen Objekt (7) oder zur jeweiligen Skulptur (7) weisende Oberfläche (8) des jeweiligen Verkleidungselementabschnittes (2) an das jeweilige Objekt (7) oder an die jeweilige Skulptur (7) im Bereich des jeweiligen Verkleidungselementes (1) angepasst ist.

## Beschreibung

Die Erfindung betrifft ein Verkleidungselement für freistehende Objekte oder Skulpturen oder Objekte oder Skulpturen an oder bei Gebäuden oder Bauwerken, die unmittelbar oder mittelbar daran stehend oder gewissermaßen freistehend in Nischen oder Freiräumen an oder bei Gebäuden oder Bauwerken angeordnet sind, und ein Verfahren zur Herstellung eines Verkleidungselements für Objekte oder Skulpturen. Es ist der Einsatz an Objekte oder Skulpturen, insbesondere historischen freistehende Objekten oder Skulpturen oder Objekten oder Skulpturen an oder bei entsprechenden Gebäuden oder Bauwerken vorgesehen, an welchen ein Hochwasserschutz oder und/oder Fassadenverkleidungselemente wegen der strukturierten und fragmentierten Oberflächen mit beispielsweise vielen Verzierungen und Absätzen bislang nicht oder nicht ausreichend umsetzbar ist. Hierbei sollen das jeweilige Objekt oder die jeweilige Skulptur umlaufend und in der gesamten Höhe über mehrere Meter geschützt werden. Zudem soll das Verkleidungselement als Hochwasserschutz in einen Hochwasserschutz des übrigen Gebäudes oder Bauwerk integrierbar sein. Die Erfindung betrifft einen Schutz gegen Hochwasser und somit den Einsatz gegen Überschwemmungen und Überflutungen sowie gegen Witterungseinflüsse, wie Niederschlag und dessen Wirkung insbesondere im Winter.

Der Klimawandel verschärft Risikoszenarien für Parkbetreiber, Kommunen und andere öffentliche oder private Einrichtungen, die Verantwortung für Objekte oder Skulpturen, freistehend oder an oder bei Gebäuden oder Bauwerken, zu tragen. Insbesondere nehmen Starkregenereignisse an Häufigkeit und Intensität zu und führen zu flächigen Überflutungen, welche nachfolgen zu Hochwasser in Fließgewässern und folgend zu Überschwemmungen führen, auch in nicht vom Starkregen betroffenen Flussgebieten. Massive Niederschlagsmengen in kurzer Zeit, die Wassermengen in jedem Gewässer um ein Vielfaches ansteigen lassen, fluten Grundstücke, erzeugen Schlammlawinen, schädigen Gebäude, vernichten Räume und Ausrüstungen/Inventar. Hinzu kommen auch die Einflüsse, welche die Witterung entsprechend der Jahreszeiten an den freistehenden Objekten oder Skulpturen nimmt.

Insbesondere bei Skulpturen, welche zum Teil sehr alte Kunstwerke sind, ist eine Beschädigung durch Hochwasser und Witterungseinflüsse zwingend zu vermeiden, die, wenn überhaupt möglich, nur sehr aufwändig behoben werden würden. Ebenso wären Sanierung oder Reparatur von Objekten nur mit großem Aufwand möglich und mit hohem finanziellem Aufwand verbunden.

Der Schutz von Objekten oder Skulpturen, freistehend oder an oder bei Gebäuden oder Bauwerken, kann nur durch Eigenvorsorge erreicht werden, da Versicherungen, sofern verfügbar, wegen der zu versichernden Werte unbezahlbar sind.

Es sind bereits Verkleidungselemente für freistehende Objekte oder Skulpturen bekannt.

So offenbart die DE 10 2016 005 244.9 eine Vorrichtung und deren Verwendung zum Wetterschutz für Skulpturen, die aus einer Unter- und Oberkonstruktion besteht. Die Unterkonstruktion verbleibt ständig im Boden und besitzt vier Hülsen, die über einer Konstruktion verankert sind. Die Oberkonstruktion besteht aus zwei sich überkreuzenden Bügeln, die in der Unterkonstruktion fixiert ist und einer Hülle, welche über die Bügel gezogen oder um die Bügel gelegt werden kann.

Bekannt sind weiterhin Einhausungen zum Schutz vor Witterungseinflüssen, die bisher Jahr für Jahr aus Holz gefertigt aufgebaut werden.

Weiterhin offenbart die DE 10 2008 030 599 A1 Vorrichtung zum Schutz eines dreidimensionalen Objektes. Erfindungsgemäß wird auf das Objekt eine gegen Witterung beständige, das Objekt umschließende, die Konturen des Objektes nachbildende, mehrteilige, mehrlagige stabile Schutzhülle aufgebracht. Die aufwändige aufgebaute mehrschichtige Vorrichtung weist weiterhin Belüftungskanäle auf und ist nicht nach unten abgedichtet. Ein besondere Abdichtung zwischen den Teilen der Vorrichtung ist nicht offenbart. Ebenso umschließt die Vorrichtung das Objekt nicht anliegend sondern mit einem Zwischenraum.

Die DE 20 2014 011 185 U1 offenbart eine dreidimensionale Skulptur nach einem lebendigen Vorbild, welche durch aufeinanderfolgende Schritte hergestellt wird, nämlich Erstellen eines virtuellen dreidimensionalen Bildes mittels Scanning des Objekts, Aufarbeitung des Scans zu einer realistischen virtuellen Kopie des originalen Objekts, Herstellen eines verkleinerten 3D-Modells durch Freiformflächenfräsen, Herstellen einer Modelbüste oder charakteristischer Teile der Skulptur im Maßstab 1:1, Herstellen eines Gussmodells, Herstellen einer Form unter Verwendung des Gussmodells, Gießen der Form, Nachbehandeln des Gussteils.

Aufgabe der Erfindung ist es daher ein Verkleidungselement für Objekte oder Skulpturen, freistehend oder an oder bei Gebäuden oder Bauwerken, und Verfahren zur Herstellung eines Verkleidungselements für entsprechende Objekte oder Skulpturen zu schaffen, welches an die Besonderheiten der Oberfläche oder der Struktur und Form eines Objektes oder einer Skulptur angepasst ist und mit geringsten Montagemaßnahmen einfach zu montieren und als Witterungsschutz und/oder als Hochwasserschutzelement einsetzbar und/oder mit einem Fassadenverkleidungselement als Hochwasserschutzelement kombinierbar oder in eine Hochwasserschutzanordnung unter Verwendung von Fassadenverkleidungselement integrierbar ist.

Mit der Erfindung wird als ein erster Aspekt der Erfindung im angegebenen Anwendungsfall erreicht, dass ein Verkleidungselement für Objekte oder Skulpturen, freistehend oder an oder bei Gebäuden oder Bauwerken, geschaffen wird. Hierbei umfasst das Verkleidungselement zumindest zwei Verkleidungselementabschnitte, wobei die Verkleidungselementabschnitte um oder an das jeweilige Objekt oder die jeweilige Skulptur anordbar oder anlegbar sind. Die Verkleidungselementabschnitte sind über Verbindungsbereiche an Außenkanten oder Randbereichen miteinander kombinierbar und/oder festlösbar verbindbar. Die Verbindungsbereiche miteinander verbindbarer oder kombinierbarer Verkleidungselementabschnitte bilden oder umfassen eine Dichtung und/oder einen Dichtabschnitt oder weisen einen eine Dichtung und/oder einen Dichtabschnitt auf. Die zum jeweiligen Objekt oder zur jeweiligen Skulptur weisende Oberfläche des jeweiligen Verkleidungselementabschnittes ist an das jeweilige Objekt oder an die jeweilige Skulptur im Bereich des jeweiligen Verkleidungselementes angepasst. Ebenso ist wobei beim Verkleidungselement ein Anschluss an ein Fundament oder Sockel oder ein Bodenabdichtelement vorgesehen.

Die Erfindung betrifft damit ein Verkleidungselement mit zumindest zwei Verkleidungselementabschnitten für ein zerstörungssicheres Schutzsystem für Objekte oder Skulpturen, freistehend oder an oder bei Gebäuden oder Bauwerken, welche naturgemäß unterschiedliche Formen und Größen aufweisen können. Das Verkleidungselement mit zumindest zwei Verkleidungselementabschnitten bildet abschnittweise oder bereichsweise die gesamte Oberfläche oder der Fassade oder Kontur oder Oberflächenstruktur des Objektes oder der Skulptur auf der Innenseite des Verkleidungselementes mit zumindest zwei Verkleidungselementabschnitten als Negativ ab und kann mittels der jeweiligen Verkleidungselementabschnitte zusammengesetzt oder kombiniert als eine Art dichtende Einhausung oder Umhüllung mit glatter Außenseite wirken. Dabei werden auf der Innenseite oder auf der zum jeweiligen Objekt oder zur jeweiligen Skulptur gerichteten Oberfläche der jeweiligen Verkleidungselementabschnitte Auskragungen und Einbuchtungen, Vorsprünge, Simse, Absenkungen und Löcher und ähnliches mitberücksichtigt. Die zumindest zwei Verkleidungselementabschnitte lassen sich ohne laufenden Eingriff in die Bausubstanz und in sich dichtend miteinander verbinden oder verschrauben und anreihen.

Die jeweiligen Verkleidungselementabschnitte weisen umlaufende dichtende Verbindungsbereiche mit vorzugsweise mit einer, zwei oder mehr dreieckförmigen oder anders geformten Nuten für einen besseren Zusammenhalt auf.

Die jeweiligen Verkleidungselementabschnitte sind beispielsweise im 3D-Druckverfahren herstellbar und durch ihr geringes Gewicht ohne technisches Gerät leicht handhabbar sowie durch nur eine Person montierbar.

Vorteilhaft sind die jeweiligen Verkleidungselementabschnitte einschichtig oder monolithisch oder am Stück aus einem Material oder Materialgemisch hergestellt sein. Die zum jeweiligen Objekt oder zur jeweiligen Skulptur weisende Oberfläche kann zudem eine elastische oder stoßdämpfende Beschichtung oder Hinterfütterung aufweisen.

Als Material kann beispielswiese recycelter Kunststoff zum Einsatz kommen, welcher beim Rückbau die Reinigung vereinfacht. Die Erfindung schont durch Langlebigkeit Ressourcen und die Umwelt, sie ist mehrfach verwendbar.

Ein zweiter Aspekt der Erfindung betrifft ein Verfahren zur Herstellung eines Verkleidungselements für Objekte oder Skulpturen, freistehend oder an oder bei Gebäuden oder Bauwerken, wobei eine räumliche und/oder flächige Abtastung oder Erfassung der Oberfläche oder der Fassade oder der Kontur oder der Oberflächenstruktur oder der Form des jeweiligen Objektes oder der jeweiligen Skulptur erfolgt oder dass räumliche und/oder flächige Daten der Oberfläche oder der Fassade oder der Kontur oder der Oberflächenstruktur oder der Form des jeweiligen Objektes oder der jeweiligen Skulptur zur Verfügung gestellt werden. Anhand der räumlichen und/oder flächigen Abtastung oder Erfassung oder der zur Verfügung gestellten Daten wird ein in zumindest zwei Verkleidungselementabschnitte aufgeteiltes Negativabbild oder Komplementärabbild in Originalgröße der Oberfläche oder der Fassade oder der Kontur oder der Oberflächenstruktur oder der Form des Gebäudes oder Bauwerks als zumindest zweiteiliges Verkleidungselement mit zum jeweiligen Objekt oder zur jeweiligen Skulptur weisenden Oberflächen hergestellt. Weiterhin werden Verbindungsbereiche zumindest an zueinander weisenden oder ausgerichteten Außenkanten oder Stirnseiten der zumindest zwei Verkleidungselementabschnitte vorgesehen und/oder angeordnet. Hierbei werden Dichtungen oder Dichtabschnitte zwischen den zumindest zwei Verkleidungselementabschnitten und zu einem Anschluss an ein Fundament oder Sockel ein Bodenabdichtelement mit vorgesehen und/oder angeordnet.

Vorteilhaft lassen sich mittels des Verfahrens genaue Abbilder der Oberfläche oder der Fassade oder der Kontur oder der Oberflächenstruktur oder der Form des jeweiligen Objektes oder der jeweiligen Skulptur als verteilte Verkleidungselementabschnitte des Verkleidungselementes herstellen, so dass die Verkleidungselementabschnitte flächige an der Oberfläche oder der Fassade oder der Kontur oder der Oberflächenstruktur oder der Form des jeweiligen Objektes oder der jeweiligen Skulptur anliegen und dabei Druckpunkte vermeiden werden. Es wird bei den mittels des Verfahrens hergestellten jeweiligen Verkleidungselementabschnitten eine flächige Kraftverteilung zur Oberfläche oder der Fassade des jeweiligen Objektes oder der jeweiligen Skulptur erreicht. Zudem lassen sich beliebige Unebenheiten, Vertiefungen oder Vorsprünge oder andere Störungen in der Oberfläche oder der Fassade oder der Kontur oder der Oberflächenstruktur oder der Form des jeweiligen Objektes oder der jeweiligen Skulptur berücksichtigen.

Zudem wird für die Verbindungsbereiche zwischen den Verkleidungselementabschnitten und zum Fundament oder Sockel Dichtungen oder Dichtabschnitte bereits bei der Herstellung mit vorgesehen, so dass bei der Montage ohne zusätzlichen Aufwand mit dem bloßen Anordnen der Verkleidungselementabschnitte bereits eine Abdichtung vorhanden ist und potentiell eindringendes Wasser initial abgehalten werden kann.

Die Erfindung betrifft damit ein zerstörungssicheres Schutzsystem gegen Hochwasser und Witterungseinflüsse aus einzelnen Verkleidungselementabschnitten des Verkleidungselementes als Schutzeinhausung für Objekte oder Skulpturen, freistehend oder an oder bei Gebäuden oder Bauwerken. Das Verkleidungselement mit den zumindest zwei Verkleidungselementabschnitten bildet die Oberfläche oder der Fassade des jeweiligen Objektes oder der jeweiligen Skulptur auf der Innenseite der jeweiligen Verkleidungselementabschnitte als Negativ ab und wirkt als eine Art dichtende Einhausung oder Umhüllung mit glatter Außenseite. Dabei bezieht die Innenseite oder die zum jeweiligen Objekt oder zur jeweiligen Skulptur gerichtete Oberfläche der jeweiligen Verkleidungselementabschnitte der Verkleidungselement Auskragungen und Einbuchtungen, Vorsprünge, Simse, Absenkungen und Löcher und ähnliches mit ein. Die jeweiligen Verkleidungselementabschnitte bilden somit eine Art zweite Haut um das jeweilige Objekt oder die jeweilige Skulptur. Die spezielle Konfiguration der jeweiligen Verkleidungselementabschnitte der Verkleidungselement macht die jeweiligen Verkleidungselementabschnitte biegesteif und fest sowie durch eine glatte Außenfläche abweisend, wie beispielsweise gegen anstoßendes Treibgut.

Vorteilhaft sind die jeweiligen Verkleidungselementabschnitte eng oder eng anliegend am jeweiligen Objekt oder an der jeweiligen Skulptur angeordnet, um den Druck eines Hochwassers an das jeweilige Objekt oder die jeweilige Skulptur flächig abzuleiten. Das Verkleidungselement mit zumindest zwei Verkleidungselementabschnitten als Schutzeinhausung soll das Eindringen des Wassers oder Witterungseinflüsse verhindern.

Die vertikal und/oder horizontal reihbar gestalteten jeweiligen Verkleidungselementabschnitte werden ohne laufenden Eingriff in die Bausubstanz in sich dichtend miteinander verschraubt oder verbunden. Vorteilhaft zusätzlich oder optional sind die sichtbaren Stöße mit einem Dichtband verklebt. Die umlaufenden dichtenden Verbindungsbereiche an den jeweiligen Verkleidungselementabschnitten sind vorzugsweise mit ein, zwei oder mehr dreieckförmigen Nuten für einen besseren Zusammenhalt ausgerüstet. Die mehrfachen Verschraubungen oder Verbindungen der jeweiligen Verkleidungselementabschnitte untereinander sind in den Verbindungsbereichen platziert.

Beispielsweise kann für den Anschluss an ein Fundament oder einen Sockel ein vorinstallierter, dichtender Streifen vorgesehen sein, der fest mit dem jeweiligen dem Fundament oder Sockel oder dem Objekt oder an der jeweiligen Skulptur dauerhaft verankert wird und als Zierleiste wirkt und nur auf bzw. an dem die Verkleidungselementabschnitte initial montiert oder befestigt werden.

Vorteilhafte Ausgestaltungen der Aspekte der Erfindung sind in den Unteransprüchen dargestellt.

Indem beim Verkleidungselement die zum jeweiligen Objekt oder zur jeweiligen Skulptur weisende Oberfläche des jeweiligen Verkleidungselementabschnittes an die Oberfläche oder die Fassade oder die Kontur oder Oberflächenstruktur oder an die Form des jeweiligen Objektes oder der jeweiligen Skulptur angepasst ist oder der Oberfläche oder der Fassade oder der Kontur oder Oberflächenstruktur oder der Form des jeweiligen Objektes oder der jeweiligen Skulptur folgt oder komplementär zum jeweiligen Objekt oder zur jeweiligen Skulptur ist, werden örtliche Kraftmaxima als Druckpunkte und Hohlräume, die wiederrum an anderer Stelle zu örtlichen Kraftmaxima als Druckpunkte oder als örtlich begrenzten Flächendruck führen würden, vermieden. Vorteilhaft wird der Druck, ausgeübt durch das Wasser bei entsprechender Höhe und/oder auch durch Treibgut flächig in das jeweilige Objekt oder die jeweilige Skulptur eingetragen oder übertragen.

Zudem werden die jeweiligen Verkleidungselementabschnitte rückseitig vollflächig und nicht nur punktuell durch das jeweilige Objekt oder die jeweilige Skulptur oder deren Oberfläche oder Fassade beansprucht oder belastet.

Indem die Verkleidungselementabschnitte Verbindungsbereiche zu benachbart angrenzend anordbaren oder miteinander verbindbaren oder kombinierbaren zumindest bereichsweise flächigen, ebenen, gekrümmten, windschiefen, abgewinkelten und/oder winkligen und/oder im Grundriss oder Querschnitt rechteckigen oder quadratischen oder trapezförmigen oder dreieckigen Fassadenverkleidungselementen aufweisen, wobei die zum Gebäude oder Bauwerk oder zur Fassade weisende Oberfläche des jeweiligen Fassadenverkleidungselementes an die Oberfläche oder die Kontur oder Oberflächenstruktur oder an die Form des Gebäudes oder Bauwerks oder der Fassade angepasst ist oder der Oberfläche oder der Kontur oder Oberflächenstruktur oder der Form des Gebäudes oder Bauwerks oder der Fassade folgt oder komplementär zum Gebäude oder Bauwerk oder zur Fassade ist, lässt sich neben den jeweiligen Objekten oder der jeweiligen Skulptur ein einheitlicher, umfassender und durchgehender Hochwasserschutz für das jeweilige Gebäude oder Bauwerk herstellen, wobei der Hochwasserschutz für das jeweilige Gebäudes oder Bauwerks ebenfalls an die Besonderheiten der Oberfläche des Gebäudes oder des Bauwerks oder der Fassade angepasst ist.

Indem beim Verkleidungselement die Verbindungsbereiche benachbart angrenzend anordbarer oder mit miteinander verbindbarer oder kombinierbarer oder verbundener oder kombinierter Verkleidungselementabschnitte und/oder Fassadenverkleidungselemente auf Stoß liegen, sich überlappen oder übereinander liegen und komplementär zueinander sind, wird ein einfacher Aufbau und eine einfache Kombination der Verkleidungselementabschnitte und/oder der Fassadenverkleidungselemente ohne zusätzliche Bauteile begünstigt.

Indem beim Verkleidungselement die Verbindungsbereiche benachbart angrenzend anordbarer oder mit miteinander verbindbarer oder kombinierbarer oder verbundener oder kombinierter Verkleidungselementabschnitte und/oder Fassadenverkleidungselemente auf Stoß liegen und mit zumindest einem Verbindungsstreifen oder zumindest einer Verbindungsbrücke verbunden sind, lassen sich unterschiedlich ausgeführte Verbindungsbereiche oder gespiegelt gegenüberliegende Verbindungsbereiche zuverlässig verbinden.

Indem beim Verkleidungselement die Verbindungsbereiche benachbart angrenzend anordbarer oder mit miteinander verbindbarer oder kombinierbarer oder verbundener oder kombinierter Verkleidungselementabschnitte und/oder benachbart angrenzend anordbarer oder mit miteinander verbindbarer oder kombinierbarer oder verbundener oder kombinierter Fassadenverkleidungselemente direkt oder indirekt und/oder der zumindest eine Verbindungsstreifen und/oder die zumindest eine Verbindungsbrücke jeweils eine Dichtung und/oder einen Dichtabschnitt bilden und/oder ein überklebendes Dichtband aufweisen, wird die Dichtwirkung des Verkleidungselementes an den Übergangstellen als Verbindungsbereichen der jeweiligen Verkleidungselementabschnitte und/oder Fassadenverkleidungselemente begünstigt.

Vorteilhaft weist beim Verkleidungselement der jeweilige Verbindungsbereich, die jeweilige Dichtung und/oder der jeweilige Dichtabschnitt eine Struktur einer Labyrinthdichtung auf. Diese Struktur weist beispielsweis vorzugsweise dreieckförmige Nuten und dreieckförmige Erhöhungen oder Überstande als dreieckförmige Oberflächenstruktur im jeweiligen Verbindungsbereich parallel zu den Außenkanten auf, wobei die Verbindungsbereiche komplementär zueinander sind und damit die dreieckförmige Oberflächenstruktur als Dichtung oder Dichtabschnitt der jeweiligen Verbindungsbereiche zusammenpasst oder ineinanderpasst.

Alternativ oder zusätzlich zu den Formen und Strukturen des Verbindungsbereiches und der Dichtung kommen auch anderen oder weitere Formen und Strukturen sowie Kombinationen unterschiedlicher Formen und Strukturen in Betracht.

Es ist vorteilhaft vorgesehen, dass Nahtstelle oder Stoßstellen zwischen den jeweiligen Verkleidungselementabschnitten oder zwischen den jeweiligen Verkleidungselementabschnitten und Verbindungsstreifen oder Verbindungsbrücken mittels eines Dichtbandes überklebt werden, so dass die Dichtwirkung weiter verbessert wird.

Indem beim Verkleidungselement an zumindest einem der Verbindungsbereiche zweier benachbart angrenzend anordbarer oder mit miteinander verbindbarer oder kombinierbarer oder verbundener oder kombinierter Verkleidungselementabschnitte und/oder Fassadenverkleidungselemente zumindest ein Verbindungselement vorhanden oder vorgesehen ist, wird die stabile Verbindung und zudem die Dichtwirkung zwischen den benachbarten oder miteinander verbundenen oder kombinierten jeweiligen Verkleidungselementabschnitten begünstigt.

Vorteilhaft kann auch ein die Verkleidungselementabschnitte umlaufendes oder umspannendes Verbindungselement vorgesehen sein, welche die Verkleidungselementabschnitte über den gesamten Umfang umgibt und somit die Verkleidungselementabschnitte zuverlässig aneinander und an das jeweilige Objekt oder die jeweilige Skulptur drückt und damit die Stabilität und Dichtheit begünstigt. Beispielswiese kommen als Verbindungselement Spanngurte oder andere geeignete umlaufende Verbindungselemente in Betracht.

Indem beim Verkleidungselement das Verbindungselement vom jeweiligen Objekt oder von der jeweiligen Skulptur oder vom jeweiligen Gebäude oder Bauwerk oder von der jeweiligen Fassade wegweisend am zum jeweiligen Objekt oder zur jeweiligen Skulptur oder zum jeweiligen Gebäude oder Bauwerk oder zur jeweiligen Fassade weisenden oder in Richtung des jeweiligen Objektes oder der jeweiligen Skulptur oder des jeweiligen Gebäudes oder Bauwerks oder der jeweiligen Fassade dahinter liegenden Verbindungsbereich angeordnet ist und durch eine Durchgangsöffnung im vom jeweiligen Objekt oder von der jeweiligen Skulptur weg weisenden oder aus Richtung des jeweiligen Objektes oder der jeweiligen Skulptur oder des jeweiligen Gebäudes oder Bauwerks oder der jeweiligen Fassade außen oder davor liegende Verbindungsbereich geführt ist und gegen den oder an den vom jeweiligen Objekt oder von der jeweiligen Skulptur oder vom jeweiligen Gebäude oder Bauwerk oder von der jeweiligen Fassade weg weisenden oder aus Richtung des jeweiligen Objektes oder der jeweiligen Skulptur oder des jeweiligen Gebäudes oder Bauwerks oder der jeweiligen Fassade außen oder davor liegenden Verbindungsbereich pressbar oder spannbar ist, werden an der jeweiligen Stelle des Verbindungselement potentielle Undichtheiten durch Durchgänge oder Verbindung an das Gebäude oder Bauwerk oder die Fassade vermieden. Zudem lässt sich die Anzahl benötigter Einzelteile verringern und der Aufbau durch integrierte Komponenten vereinfachen.

Als Verbindungselement kommen beispielsweise Gewindebolzen oder Bajonetbolzen oder andere Verbindungselemente in Betracht, die am zum Gebäude oder Bauwerk oder zur Fassade weisenden oder in Richtung des Gebäudes oder Bauwerks oder der Fassade dahinter liegenden Verbindungsbereich angeordnet sind.

Das jeweilige Verbindungselement als beispielsweise Gewindebolzen oder Bajonetbolzen oder anderes Verbindungselement ist durch eine Durchgangsöffnung im vom Gebäude oder Bauwerk oder von der Fassade weg weisenden oder aus Richtung des Gebäudes oder Bauwerkes außen liegenden Verbindungsbereich eines angrenzenden jeweiligen Verkleidungselementabschnittes geführt und gegen diesen oder an den vom Gebäude oder Bauwerk oder von der Fassade weg weisenden oder aus Richtung des Gebäudes oder Bauwerkes oder der Fassade außen liegende Verbindungsbereich mittels eines komplementären Überwurfs, wie beispielsweise eine Mutter oder ein Bajonettring oder anderer Überwurf oder eine andere Konstruktion und Ausführung und Kombination des Verbindungselements pressbar oder spannbar.

Ebenso lassen sich bei zwei angrenzenden Verbindungsbereichen zweier benachbarter oder mit miteinander verbindbarer oder kombinierbarer oder verbundener oder kombinierter Verkleidungselementabschnitte und/oder Fassadenverkleidungselemente, bei denen in einem ersten der Verbindungsbereiche zumindest ein Verbindungselement oder und in einem zweiten der Verbindungsbereiche eine Durchgangsöffnung vorhanden ist, lässt sich das Verbindungselement flexibel setzen oder anordnen. Das jeweilige Verbindungselement lässt sich durch die Durchgangsöffnung führen und gegen den Verbindungsbereich pressen oder spannen.

Vorteilhaft kann an einem der zu verbindenden Verkleidungselementabschnitte und/oder Fassadenverkleidungselemente eine Verbindungselementaufnahme vorhanden sein.

Das Verbindungselement lässt sich ebenfalls durch die Durchgangsöffnung führen und in der Verbindungselementaufnahme festlösbar befestigen. Entsprechend lässt sich das Verbindungselement gegen den Verbindungsbereich pressen oder spannen. So kommen als Verbindungselemente Schrauben, Gewindebolzen mit Mutter oder einsetzbare Bajonettbolzen oder einschraubbare Exzenterspanner oder ähnliche Verbindungselements in Betracht.

Dabei kann der Verbindungselement beliebig vorteilhaft ausgerichtet sein, so dass die Verkleidungselementabschnitte und/oder Fassadenverkleidungselemente einfach und zuverlässig verbindbar sind und der Verbindungsbereich abdichtbar ist.

Indem beim Verkleidungselement Ballastkavitäten oder Ballastaufnahmen in zumindest einem Teil oder einer Auswahl der jeweiligen Verkleidungselementabschnitte und/oder Fassadenverkleidungselemente vorgesehen sind, kann ein etwaiger Auftrieb der jeweiligen Verkleidungselementabschnitte verringert oder verhindert werden, indem sich Wasser oder Gewichte in das entsprechende jeweilige Verkleidungselementabschnitt und/oder Fassadenverkleidungselement einbringen oder einsetzen lassen.

Weiterhin wird ein etwaiger Auftrieb auch dadurch verhindert, da die Fassadenverkleidungselemente durch das Negativabbild oder Komplementärabbild der Oberfläche des Gebäudes oder Bauwerks oder der Fassade anliegen und/oder durch den Wasserdruck an die Kontur der Fassade gedrückt werden und somit entlang der Oberfläche des Gebäudes oder Bauwerks oder der Fassade oder Skulptur nicht verschiebbar sind. Ein etwaiger Auftrieb wird auf das Gebäude oder die Skulptur abgeleitet. Da etwaige Hohlräume in den Fassadenelementen auch sehr klein sein können, beispielsweise bei dünnen Fassadenverkleidungselementen, sind die Auftriebskräfte sehr gering.

Indem beim Verkleidungselement zumindest einer der Verkleidungselementabschnitte oder das zwei oder mehr Verkleidungselementabschnitte separate oder übergreifende oder verbindbare oder kombinierbare Verstärkungsstrukturen, Versteifungen, Stützelemente, Auswölbungen oder Dämpfungselemente oder Führungsstrukturen oder Leitstrukturen aufweisen, lassen sich einerseits sensible oder abstehende oder schwache Strukturen oder Bestandteile des jeweiligen Objekten oder der jeweiligen Skulptur besonders schützen oder stützen. Weiterhin lässt sich ein Ableiten oder Abweisen von Treibgut begünstigen.

Indem beim Verkleidungselement die zum Boden weisenden Außenkanten oder Verbindungsbereiche der jeweiligen Verkleidungselementabschnitte und/oder der Fassadenverkleidungselemente zum Boden im Bereich um das jeweilige Objekt oder die jeweilige Skulptur oder Gebäude oder Bauwerk oder am jeweiligen Objekt oder an der jeweiligen Skulptur oder am Gebäude oder Bauwerk im bodennahen Bereich abgedichtet sind, wird die Abdichtung im unteren Bereich der Hochwasserschutzanordnung und damit zum Sockel des Gebäudes oder des Bauwerks begünstigt, so dass kein Wasser hinter die jeweiligen Verkleidungselementabschnitte gelangen kann.

Hierfür lassen sich beispielsweise als geringinvasive Maßnahme die untersten oder jeweiligen Verkleidungselementabschnitte am jeweiligen Objekt oder an der jeweiligen Skulptur oder an eine dafür vorgesehene Schiene am jeweiligen Objekt oder an der jeweiligen Skulptur mit Metallschrauben und mit einer Dichtung, beispielsweise einem Gummidichtstreifen verschrauben. Die jeweiligen Verkleidungselementabschnitte werden über die Verbindungselemente an den Verbindungsbereichen wasserdicht verschraubt. Damit wird erreicht, dass das gesamte jeweilige Objekt oder die gesamte jeweilige Skulptur wasserdicht eingehüllt ist und eine Stabilität der Hochwasserschutzanordnung begünstigt wird.

Indem beim Verkleidungselement die zum Boden weisenden Außenkanten oder Verbindungsbereiche der Verkleidungselementabschnitte und/oder der Fassadenverkleidungselemente im Boden um das jeweilige Objekt oder die jeweilige Skulptur oder des Gebäudes oder des Bauwerks oder am bodennahen Bereich des jeweiligen Objektes oder der jeweiligen Skulptur oder des Gebäudes oder des Bauwerks befestigt sind, wird ein Wandern, Aufschwimmen oder Bewegen des Verkleidungselement mit zumindest zwei Verkleidungselementabschnitten als Schutzeinhausung durch äußere Einflüsse wie Wasser oder Treibgut vermieden. Ebenso wird durch die damit gebildeten Fixpunkte die Montage vereinfacht.

Indem beim Verkleidungselement Bodenabdichtelemente vorgesehen sind, wird das Eindringen von Wasser auch von unten oder vom Boden her verhindert. Die Bodenabdichtelemente bilden auch einen Anschluss an das Fundament oder den Sockel für die initiale Montage oder Befestigung der Verkleidungselementabschnitte.

Indem die Bodenabdichtelemente abgewinkelt oder abgerundet sind und am jeweiligen Objekte oder an der jeweiligen Skulptur oder an den zum Boden weisenden Außenkanten oder Verbindungsbereiche der Verkleidungselementabschnitte und/oder der Fassadenverkleidungselemente angeordnet und/oder befestigt sind und zum Boden um das jeweilige Objekte oder die jeweilige Skulptur oder das jeweilige Gebäude oder Bauwerk geführt und im oder am Boden um das jeweilige Objekt oder die jeweilige Skulptur oder das jeweilige Gebäude oder Bauwerk abgedichtet und/oder befestigt sind, wird die Abdichtung des jeweiligen Objektes oder der jeweiligen Skulptur oder des jeweiligen Gebäudes oder Bauwerks gegen eindringendes Wasser verbessert und zugleich die Abdichtung auf den Boden um das jeweilige Objekt oder die jeweilige Skulptur oder das jeweilige Gebäude oder Bauwerk ausgeweitet. Zugleich wird die Stabilität des Verkleidungselement mit zumindest zwei Verkleidungselementabschnitten als Schutzeinhausung begünstigt.

Indem beim Verkleidungselement die Bodenabdichtelemente Außenkanten mit Verbindungsbereichen aufweisen, wobei die Verbindungsbereiche benachbarter oder kombinierbarer Verkleidungselementabschnitte und/oder Fassadenverkleidungselemente und Bodenabdichtelemente sich überlappen oder übereinander liegen und die Verkleidungselementabschnitte und/oder Fassadenverkleidungselemente und die Bodenabdichtelemente mittels des zumindest einen Verbindungselements miteinander verbunden sind, wird die zuverlässig stabile und dichtende Verbindung zwischen den Verkleidungselementabschnitten und/oder Fassadenverkleidungselemente und den Bodenabdichtelementen begünstigt.

Indem beim Verfahren eine flächige und/oder räumliche Rasterung und/oder Skalierung des jeweiligen Objektes oder der jeweiligen Skulptur erfolgt und das Negativabbild oder Komplementärabbild der Oberfläche oder der Fassade oder der Kontur oder der Oberflächenstruktur oder der Form des jeweiligen Objektes oder der jeweiligen Skulptur als Verkleidungselementabschnitte anhand der Rasterung und/oder Skalierung hergestellt wird, lassen sich detailgetreue Verkleidungselementabschnitte herstellen, wodurch sich die örtliche Kraftmaxima als Druckpunkte und Hohlräume, die wiederrum an anderer Stelle zu örtlichen Kraftmaxima als Druckpunkte oder als örtlich begrenzten Flächendruck führen können, vermeiden lassen.

Indem beim Verfahren an weiteren Verbindungsbereichen zu weiteren Verkleidungselementabschnitten und/oder zu Fassadenverkleidungselementen Dichtungen oder Dichtabschnitte bereits mit vorgesehen und/oder angeordnet werden, wird einerseits die Dichtwirkung an diesen Verbindungsbereichen begünstigt und es wird die Montage der Verkleidungselementabschnitte und/oder Fassadenverkleidungselementen vereinfacht, da das nachträgliches Anordnen von Dichtungen entfallen oder auf ein Mindestmaß reduziert werden kann.

Indem beim Verfahren an den Verbindungsbereichen und/oder an einen Anschluss an das Fundament oder den Sockel oder das Bodenabdichtelement zumindest ein Verbindungselement angeordnet werden, wird die spätere Montage der Verkleidungselementabschnitte und/oder Fassadenverkleidungselementen vereinfacht, da Übergänge und Aufnahmen bereits vorgesehen und damit ein aufwendiges Anpassen oder Montieren entfallen kann.

Indem beim Verfahren zumindest ein Verbindungselement an den Verbindungsbereichen angeordnet wird, wird die Dichtheit begünstigt und der spätere Aufbau vereinfacht.

Indem beim Verfahren das Negativabbild oder Komplementärabbild der Oberfläche oder der Fassade oder der Kontur oder der Oberflächenstruktur oder der Form des jeweiligen Objektes oder der jeweiligen Skulptur als Verkleidungselementabschnitte mittels 3D-Druck hergestellt wird, lässt sich die Herstellung der je nach Objekt oder Skulptur, freistehend oder an oder bei Gebäuden oder Bauwerken, sehr verschiedenen Verkleidungselementabschnitte vereinfachen und individualisieren. Auf aufwändige Formen und/oder Formgebungsprozesse kann verzichtet werden.

Vorteilhaft lassen sich beim Verfahren zur Herstellung an Auskragungen der Verkleidungselementabschnitte Versteifungen oder Abweiser, Stützsteifen oder Verstärkungen vorsehen und einarbeiten, so dass ein abstehendes Teil der Skulptur, beispielswiese ein Arm einer Skulptur, der herausragt, nicht nur ummantelt ist, sondern auch vor Treibgut geschützt wird, beispielswiese wenn ein Baumstamm oder ähnliches anstößt. Diese lassen sich beim 3D-Druck mit vorsehen oder während der Montage äußerlich anbringen. Es soll nach der Einhausung nichts hängen bleiben können.

Mehrere Ausführungsbeispiele der Erfindung sind in den Zeichnungen dargestellt und werden im Folgenden näher beschrieben. Es zeigen:
Fig. 1 und 2 jeweils eine schematische Darstellung eines Verkleidungselementabschnittes, die jeweils mit dem Verbindungsbereich aneinander anordbar sind und ein Verkleidungselement bilden,
Fig. 3 und Fig. 4 jeweils eine schematische Darstellung eines Verkleidungselementabschnittes, die jeweils mit dem Verbindungsbereich aneinander anordbar sind und ein Verkleidungselement bilden, sowie Detaildarstellungen der Verkleidungselementabschnittes mit Vorkehrungen zum Einsatz von Verbindungselementen,
   und
Fig. 5 eine schematische Darstellung einer Skulptur mit zwei seitlich gegenüberliegend anordbaren, die Skulptur 3 einhausenden Verkleidungselementabschnitten eines Verkleidungselements sowie mit jeweils an den Verkleidungselementabschnitten angeordneten oder anordbaren Fassadenverkleidungselementen.

In Figur 1 bis 4 sind jeweils ein Verkleidungselementabschnitt 2 für ein Verkleidungselement 1 für Objekte 7 oder Skulpturen 7 dargestellt. Das erfindungsgemäße Verkleidungselement 1 für Objekte 7 oder Skulpturen 7 umfasst zumindest zwei Verkleidungselementabschnitte 2. Die Verkleidungselementabschnitte 2 sind um oder an ein jeweiliges Objekt 7 oder eine jeweilige Skulptur 7 anordbar oder anlegbar, so dass das jeweilige Objekt 7 oder die jeweilige Skulptur 7 zumindest seitlich und von oben vollständig umgeben sind. Die Verkleidungselementabschnitte 2 sind über Verbindungsbereiche 3 an Außenkanten oder Randbereichen miteinander kombinierbar und/oder festlösbar verbindbar, so dass die Verkleidungselementabschnitte 2 des Verkleidungselement 1 zuverlässig um das das jeweilige Objekt 7 oder die jeweilige Skulptur 7 angeordnet und sind. Vorteilhaft sind die zum jeweiligen Objekt 7 oder zur jeweiligen Skulptur 7 weisende Oberfläche 8 des jeweiligen Verkleidungselementabschnittes 2 an das jeweilige Objekt 7 oder an die jeweilige Skulptur 7 im Bereich des jeweiligen Verkleidungselementes 1 angepasst, so dass die Verkleidungselementabschnitte 2 am jeweiligen Objekt 7 oder an der jeweiligen Skulptur 7 spannungsfrei und frei von Druckpunkten anliegen. An den Verkleidungselementabschnitten 2 ist jeweils ein Anschluss an ein Fundament oder Sockel oder ein Bodenabdichtelement [nicht dargestellt] vorgesehen.

Zudem können die Verkleidungselementabschnitte 2 aus Gründen der Handhabung oder Form der Skulptur 7 oder Form des jeweiligen Objekts 7 geteilt ausgeführt werden, wobei sich die dann horizontal oder auch in anderen Ebenen schräg, schief sinnvoll ergebenden Verbindungsbereiche 3 mit Dichtungen 10 bzw. Dichtflächen, Verbindungselementen 4 und Aussparungen 12 analog der vertikalen Verbindungsbereiche 3 komplementär zueinander ausgeführt werden können.

Hierfür ist die zum jeweiligen Objekt 7 oder zur jeweiligen Skulptur 7 weisende Oberfläche 8 des jeweiligen Verkleidungselementabschnittes 2 an die Oberfläche 9 oder die Kontur 9 oder Oberflächenstruktur 9 oder an die Form 9 des jeweiligen Objektes 7 oder der jeweiligen Skulptur 7 angepasst oder folgt dieser. Entsprechend ist die zum jeweiligen Objekt 7 oder zur jeweiligen Skulptur 7 weisende Oberfläche 8 komplementär zum jeweiligen Objekt 7 oder zur jeweiligen Skulptur 7.

Die Verbindungsbereiche 3 der benachbart angrenzend anordbaren oder mit miteinander verbindbaren oder kombinierbaren Verkleidungselementabschnitte 2 der dargestellten Art liegen auf Stoß.

Alternativ können die Verbindungsbereiche 3 sich überlappen oder übereinander liegen.

Vorteilhaft sind, wie als Detail in den Figuren 1 und 2 dargestellt, die Verbindungsbereiche 3 komplementär zueinander. So bilden die Verbindungsbereiche 3 benachbart angrenzend anordbarer oder mit miteinander verbindbarer oder kombinierbarer Verkleidungselementabschnitte 2 eine Dichtung 10 und/oder einen Dichtabschnitt 10, beispielsweise in Form einer Labyrinthdichtung, die bei zusammensetzen der Verkleidungselementabschnitte 2 ineinander ragen.

Weiterhin kann ein überklebendes Dichtband am oder über dem Verbindungsbereich 3 vorhanden sein.

Zum Verbinden der Verkleidungselementabschnitte 2 ist zumindest ein Verbindungselement 4 vorhanden oder vorgesehen.

So kann, wie in den Figuren 3 und 4 dargestellt, bei zwei angrenzenden Verbindungsbereichen 3 zweier benachbarter oder mit miteinander verbindbarer oder kombinierbarer Verkleidungselementabschnitte 2 an einem der Verbindungsbereich 3 das zumindest eine Verbindungselement 4, beispielsweise in Form eines Gewindestabes oder eines Bajonettstabes vorhanden sein. Im oder am Verbindungsbereich 3 des Weiteren der zwei benachbarten oder mit miteinander verbindbaren oder kombinierbaren Verkleidungselementabschnitte 2 ist dazu eine Durchgangsöffnung 5 vorhanden. Das Verbindungselement 4 lässt sich durch die Durchgangsöffnung 5 führen oder ist durch die Durchgangsöffnung 5 geführt und lässt sich mittels eines Überwurfes 11 beispielswiese als Mutter oder Bajonett-Ring gegen den Verbindungsbereich 2 des Weiteren der zwei benachbarten oder mit miteinander verbindbaren oder kombinierbaren Verkleidungselementabschnitte 2 pressen oder spannen. Vorteilhaft ist für das jeweilige Verbindungselement 4, wie in Figur 4 als Detail dargestellt, eine Aussparung 12 vorhanden, welche die Anordnung des Verbindungselement 4 und des Überwurfes 11 sowie den Zugang dazu begünstigt.

Alternativ oder zusätzlich zum zumindest einen Verbindungselement 4 kann ein umlaufendes oder umspannendes Verbindungselement 4 als Spanngurt vorgesehen sein [nicht dargestellt].

Weitere Varianten für ein Verbindungselement 4 sind beispielsweise ein Gewindestab oder eine Schraube oder ein Bajonettstab, welche jeweils durch die Durchgangsöffnung 5 eines der Verkleidungselementabschnitte 2 geführt oder führbar sind und mit dem anderen der Verkleidungselementabschnitte 2 verschraubt oder verschraubbar oder verspannt oder verspannbar und damit festlösbar befestigt sind.

In Figur 5 sind eine Skulptur 7 sowie zwei Verkleidungselementabschnitte 2, die oben wie zu den Figuren 1 bis 4 und insbesondere in den Figuren 3 und 4 dargestellt und auch beschrieben sind, sowie jeweils mit den Verkleidungselementabschnitten 2 verbundene Fassadenverkleidungselemente 6 dargestellt. Die Verkleidungselementabschnitten 2 lassen sich um die Skulptur 7 anordnen. Die Fassadenverkleidungselemente 6 lassen sich über deren Verbindungsbereiche 3 untereinander und mit Verbindungsbereichen 3 an den Verkleidungselementabschnitten 2, beispielsweise an der Außenwand, verbinden.

Die Fassadenverkleidungselementen 6 sind untereinander oder miteinander sowie mit den Verkleidungselementabschnitten 2 verbindbar oder kombinierbaren. Die Fassadenverkleidungselementen 6 weisen zumindest bereichsweise einen flächigen, ebenen, gekrümmten, windschiefen, abgewinkelten und/oder winkligen und/oder im Grundriss oder Querschnitt rechteckigen oder quadratischen oder trapezförmigen oder dreieckigen auf. Wie die Verkleidungselementabschnitte 2 ist die zum Gebäude oder Bauwerk oder zur Fassade weisende Oberfläche des jeweiligen Fassadenverkleidungselementes 6 an die Oberfläche 9 oder die Kontur 9 oder Oberflächenstruktur 9 oder an die Form 9 des Gebäudes oder Bauwerks oder der Fassade angepasst. Entsprechend folgt die zum Gebäude oder Bauwerk oder zur Fassade weisende Oberfläche des jeweiligen Fassadenverkleidungselementes 6 der Oberfläche 9 oder der Kontur 9 oder der Oberflächenstruktur 9 oder der Form 9 des Gebäudes oder Bauwerks oder der Fassade. Entsprechend ist die zur Fassade weisende Oberfläche des jeweiligen Fassadenverkleidungselementes 6 komplementär zum Gebäude oder Bauwerk oder zur Fassade.

Vorteilhaft wird zunächst die Skulptur 7 eingehaust, indem die Verkleidungselementabschnitte 2 entsprechend den angegebenen Pfeilen um die Skulptur angeordnet werden. Anschließend werden die Verkleidungselementabschnitte 2 des Verkleidungselement 1 mittels der Verbindungselement 4 fixiert und die Fassadenverkleidungselementes 6 angeordnet und über die jeweiligen Verbindungsbereiche 3 verbunden und bei Bedarf zusätzlich abgedichtet.

Vorteilhaft können Ballastkavitäten oder Ballastaufnahmen vorhanden sein, die in zumindest einem Teil oder einer Auswahl der jeweiligen Verkleidungselementabschnitte 2 und/oder Fassadenverkleidungselemente 6 vorgesehen sind [nicht dargestellt].

Bei insbesondere auskragenden oder filigranen Strukturen sowie zum Schutz vor Treibgut können an einem der Verkleidungselementabschnitte 2 oder übergreifend an mehreren Verkleidungselementabschnitten 2 oder an zumindest einem der Fassadenverkleidungselemente 6 separate oder übergreifende oder verbindbare oder kombinierbare Verstärkungsstrukturen, Versteifungen, Stützelemente, Auswölbungen oder Dämpfungselemente oder Führungsstrukturen oder Leitstrukturen vorhanden sein [nicht dargstellt].

Vorteilhaft sind an zum Boden weisenden Außenkanten oder Verbindungsbereiche 3 der Verkleidungselementabschnitte 2 und/oder der Fassadenverkleidungselemente 6 am Objekt 7 oder an der Skulptur 7 oder dem Gebäude oder dem Bauwerk und/oder zum Boden Dichtungen 10 gegen eindringendes Wasser vorhanden [nicht dargestellt].

Vorteilhaft sind dafür zudem Bodenabdichtelemente vorhanden, wobei eine Abdichtung gegen das Objekt 7 oder die Skulptur 7 oder das Gebäude oder das Bauwerk und/oder zum Boden vorgesehen sind [nicht dargestellt].

Vorteilhaft weisen die Bodenabdichtelemente an Außenkanten Verbindungsbereiche 3 auf, so dass diese mit den Verkleidungselementabschnitten 2 und/oder mit den Fassadenverkleidungselementen 6 verbindbar oder kombinierbar sind [nicht dargestellt].

Das erfindungsgemäße Verfahren zur Herstellung eines Verkleidungselements für Objekte 7 oder Skulpturen 7 sieht vor, dass eine räumliche und/oder flächige Abtastung oder Erfassung der Oberfläche 9 oder der Fassade 9 oder Kontur 9 oder Oberflächenstruktur 9 oder Form 9 des jeweiligen Objektes 7 oder der jeweiligen Skulptur 7 erfolgt. Alternativ werden räumliche und/oder flächige Daten der Oberfläche 9 oder der Fassade 9 des jeweiligen Objektes 7 oder der jeweiligen Skulptur 7 aus einer Aufzeichnung oder Datensammlung zur Verfügung gestellt. Anhand der räumliche und/oder flächige Abtastung oder Erfassung oder der zur Verfügung gestellten Daten wird ein in zumindest zwei Verkleidungselementabschnitte 2 aufgeteiltes Negativabbild oder Komplementärabbild in Originalgröße der Oberfläche 9 oder der Fassade 9 oder Kontur 9 oder Oberflächenstruktur 9 oder Form 9 des jeweiligen Objektes 7 oder der jeweiligen Skulptur 7 als zumindest zweiteiliges Verkleidungselement mit zum jeweiligen Objekt 7 oder zur jeweiligen Skulptur 7 weisenden Oberflächen 8 hergestellt. Hierbei erfolgt eine flächige und/oder räumliche Rasterung und/oder Skalierung des jeweiligen Objektes 7 oder der jeweiligen Skulptur 7, anhand derer die das Negativabbild oder Komplementärabbild der Oberfläche 9 oder der Fassade 9 oder Kontur 9 oder Oberflächenstruktur 9 oder Form 9 des jeweiligen Objektes 7 oder der jeweiligen Skulptur 7 hergestellt wird. Dabei wird das Verkleidungselement 1 in zumindest zwei Verkleidungselementabschnitte 2 aufgeteilt, wobei Verbindungsbereiche 3 zumindest an zueinander weisenden oder ausgerichteten Außenkanten oder Stirnseiten der zumindest zwei Verkleidungselementabschnitte 2 vorgesehen und/oder angeordnet werden und zumindest ein Verbindungselement 4 an den Verbindungsbereichen 3 angeordnet wird. Zudem werden bereits Dichtungen 10 oder Dichtabschnitte 10 zwischen den zumindest zwei Verkleidungselementabschnitten 2 und zu einem Anschluss an ein Fundament oder Sockel mit vorgesehen und/oder angeordnet. Ebenso wird an den Anschluss an das Fundament oder den Sockel oder das Bodenabdichtelement zumindest ein Verbindungselement 4 angeordnet.

Vorteilhaft werden beim Verfahren an Verbindungsbereichen 3 zu weiteren Verkleidungselementabschnitten 2 und/oder zu Fassadenverkleidungselementen 6 Dichtungen 10 oder Dichtabschnitte 10 bereits vorgesehen und/oder angeordnet.

Die Verkleidungselementabschnitte 2 des Verkleidungselements 1 als Negativabbild oder Komplementärabbild der Oberfläche 9 oder der Fassade 9 oder Kontur 9 oder Oberflächenstruktur 9 oder Form 9 des jeweiligen Objektes 7 oder der jeweiligen Skulptur 7 werden mittels 3D-Druck hergestellt.

### Zusammenstellung der Bezugszeichen

1 - Verkleidungselement
2 - Verkleidungselementabschnitt
3 - Verbindungsbereich
4 - Verbindungselement
5 -Durchgangsöffnung
6 - Fassadenverkleidungselement
7 - Objekt, Skulptur
8 - zum Objekt oder zur Skulptur weisende Oberfläche des Verkleidungselementabschnittes
9 - Oberfläche, Fassade, Kontur, Oberflächenstruktur, Form des Objektes oder der Skulptur
10 - Dichtung, Dichtabschnitt
11 - Überwurf
12 - Aussparung

## Patentansprüche

1. Verkleidungselement (1) für Objekte (7) oder Skulpturen (7),
**dadurch gekennzeichnet,**
**dass** das Verkleidungselement (1) zumindest zwei Verkleidungselementabschnitte (2) umfasst, wobei die Verkleidungselementabschnitte (2) um oder an das jeweilige Objekt (7) oder die jeweilige Skulptur (7) anordbar oder anlegbar sind und über Verbindungsbereiche (3) an Außenkanten oder Randbereichen miteinander kombinierbar und/oder festlösbar verbindbar sind, wobei die Verbindungsbereiche (3) miteinander verbindbarer oder kombinierbarer Verkleidungselementabschnitte (2) eine Dichtung und/oder einen Dichtabschnitt aufweisen, umfassen oder bilden, wobei die zum jeweiligen Objekt (7) oder zur jeweiligen Skulptur (7) weisende Oberfläche (8) des jeweiligen Verkleidungselementabschnittes (2) an das jeweilige Objekt (7) oder an die jeweilige Skulptur (7) im Bereich des jeweiligen Verkleidungselementes (1) angepasst ist, wobei an den Verkleidungselementabschnitten (2) jeweils einen Anschluss an ein Fundament oder Sockel oder ein Bodenabdichtelement vorgesehen ist.

2. Verkleidungselement (1) nach Anspruch 1,
**dadurch gekennzeichnet,**
**dass** die zum jeweiligen Objekt (7) oder zur jeweiligen Skulptur (7) weisende Oberfläche (8) des jeweiligen Verkleidungselementabschnittes (2) an die Oberfläche (9) oder die Fassade (9) oder die Kontur (9) oder Oberflächenstruktur (9) oder an die Form (9) des jeweiligen Objektes (7) oder der jeweiligen Skulptur (7) angepasst ist oder der Oberfläche (9) oder der Fassade (9) oder der Kontur (9) oder Oberflächenstruktur (9) oder der Form (9) des jeweiligen Objektes (7) oder der jeweiligen Skulptur (7) folgt oder komplementär zum jeweiligen Objekt (7) oder zur jeweiligen Skulptur (7) ist.

3. Verkleidungselement (1) nach einem der vorhergehenden Ansprüche, **dadurch gekennzeichnet,**
**dass** die Verkleidungselementabschnitte (2) Verbindungsbereiche (3) zu benachbart angrenzend anordbaren oder miteinander verbindbaren oder kombinierbaren zumindest bereichsweise flächigen, ebenen, gekrümmten, windschiefen, abgewinkelten und/oder winkligen und/oder im Grundriss oder Querschnitt rechteckigen oder quadratischen oder trapezförmigen oder dreieckigen Fassadenverkleidungselementen (6) aufweist, wobei die zum Gebäude oder Bauwerk oder zur Fassade weisende Oberfläche des jeweiligen Fassadenverkleidungselementes (6) an die Oberfläche (9) oder die Kontur (9) oder Oberflächenstruktur (9) oder an die Form (9) des Gebäudes oder Bauwerks oder der Fassade angepasst ist oder der Oberfläche (9) oder der Kontur (9) oder Oberflächenstruktur (9) oder der Form (9) des Gebäudes oder Bauwerks oder der Fassade folgt oder komplementär zum Gebäude oder Bauwerk oder zur Fassade ist.

4. Verkleidungselement (1) nach einem der vorhergehenden Ansprüche,
**dadurch gekennzeichnet,**
**dass** die Verbindungsbereiche (3) benachbart angrenzend anordbarer oder mit miteinander verbindbarer oder kombinierbarer Verkleidungselementabschnitte (2) und/oder Fassadenverkleidungselemente (6) auf Stoß liegen, sich überlappen oder übereinander liegen und komplementär zueinander sind
und/oder
**dass** die Verbindungsbereiche (3) benachbart angrenzend anordbarer oder mit miteinander verbindbarer oder kombinierbarer Verkleidungselementabschnitte (2) und/oder Fassadenverkleidungselemente (6) auf Stoß liegen und mit zumindest einem Verbindungsstreifen oder zumindest einer Verbindungsbrücke verbunden sind.

5. Verkleidungselement (1) nach einem der vorhergehenden Ansprüche,
**dadurch gekennzeichnet,**
**dass** die Verbindungsbereiche (3) benachbart angrenzend anordbarer Verkleidungselementabschnitte (2) und/oder benachbart angrenzend anordbarer oder miteinander verbindbarer oder kombinierbarer Fassadenverkleidungselemente (6) und/oder der zumindest eine Verbindungsstreifen und/oder die zumindest eine Verbindungsbrücke
eine Dichtung (10) und/oder einen Dichtabschnitt (10) bilden und/oder ein überklebendes Dichtband aufweisen.

6. Verkleidungselement (1) nach einem der vorhergehenden Ansprüche,
**dadurch gekennzeichnet,**
**dass** an zumindest einem der Verbindungsbereiche (3) zweier benachbart angrenzend anordbarer oder mit miteinander verbindbarer oder kombinierbarer Verkleidungselementabschnitte (2) und/oder Fassadenverkleidungselemente (6) zumindest ein Verbindungselement (4) vorhanden oder vorgesehen ist und/oder
**dass** ein die Verkleidungselementabschnitte (2) umlaufendes oder umspannendes Verbindungselement (4) vorgesehen ist.

7. Verkleidungselement (1) nach einem der vorhergehenden Ansprüche,
**dadurch gekennzeichnet,**
**dass** bei zwei angrenzenden Verbindungsbereichen (3) zweier benachbarter oder mit miteinander verbindbarer oder kombinierbarer Verkleidungselementabschnitte (2) und/oder Fassadenverkleidungselemente (6) am dahinterliegenden Verbindungsbereich (3) zumindest ein Verbindungselement (4) vorhanden ist und im davorliegenden Verbindungsbereich (3) eine Durchgangsöffnung (5) vorhanden ist, wobei das Verbindungselement (4) durch die Durchgangsöffnung (5) geführt ist und gegen den davorliegenden Verbindungsbereich (3) pressbar oder spannbar ist oder
**dass** bei zwei angrenzenden Verbindungsbereichen (3) zweier benachbarter oder mit miteinander verbindbarer oder kombinierbarer Verkleidungselementabschnitte (2) und/oder Fassadenverkleidungselemente (6) in einem ersten der Verbindungsbereiche (3) zumindest ein Verbindungselement (4) oder eine Verbindungselementaufnahme vorhanden ist und in einem zweiten der Verbindungsbereiche (3) eine Durchgangsöffnung (5) vorhanden ist, wobei das Verbindungselement (4) durch die Durchgangsöffnung (5) geführt ist
oder
**dass** das Verbindungselement (4) durch die Durchgangsöffnung (5) geführt ist und in der Verbindungselementaufnahme festlösbar befestigt ist und gegen den Verbindungsbereich (3) pressbar oder spannbar ist.

8. Verkleidungselement (1) nach einem der vorhergehenden Ansprüche,
**dadurch gekennzeichnet,**
**dass** Ballastkavitäten oder Ballastaufnahmen in zumindest einem Teil oder einer Auswahl der jeweiligen Verkleidungselementabschnitte (2) und/oder Fassadenverkleidungselemente (6) vorgesehen sind.

9. Verkleidungselement (1) nach einem der vorhergehenden Ansprüche,
**dadurch gekennzeichnet,**
**dass** zumindest einer der Verkleidungselementabschnitte (2) oder das zwei oder mehr Verkleidungselementabschnitte (2) und/oder dass zumindest eines der Fassadenverkleidungselemente (6) separate oder übergreifende oder verbindbare oder kombinierbare Verstärkungsstrukturen, Versteifungen, Stützelemente, Auswölbungen oder Dämpfungselemente oder Führungsstrukturen oder Leitstrukturen aufweisen.

10. Verkleidungselement (1) nach einem der vorhergehenden Ansprüche,
**dadurch gekennzeichnet,**
**dass** die zum Boden weisenden Außenkanten oder Verbindungsbereiche (3) der Verkleidungselementabschnitte (2) und/oder der Fassadenverkleidungselemente (6)
- zum Boden im Bereich um das jeweilige Objekt (7) oder die jeweilige Skulptur (7) oder Gebäude oder Bauwerk
oder
am jeweiligen Objekt (7) oder an der jeweiligen Skulptur (7) oder Gebäude oder Bauwerk im bodennahen Bereich abgedichtet sind
und/oder
**dass** die zum Boden weisenden Außenkanten oder Verbindungsbereiche der Verkleidungselementabschnitte (2) und/oder der Fassadenverkleidungselemente (6)
- im Boden um das jeweilige Objekt (7) oder die jeweilige Skulptur (7) oder das jeweilige Gebäude oder Bauwerk
oder
- am bodennahen Bereich des jeweiligen Objektes (7) oder der jeweiligen Skulptur (7) oder des Gebäudes oder des Bauwerks befestigt sind.

11. Verkleidungselement (1) nach einem der vorhergehenden Ansprüche,
**dadurch gekennzeichnet,**
**dass** die Bodenabdichtelemente abgewinkelt oder abgerundet sind und am jeweiligen Objekt (7) oder an der jeweiligen Skulptur (7) oder an den zum Boden weisenden Außenkanten oder Verbindungsbereiche der Verkleidungselementabschnitte (2) und/oder der Fassadenverkleidungselemente (6) angeordnet und/oder befestigt sind und zum Boden um das jeweilige Objekt (7) oder die jeweilige Skulptur (7) oder das jeweilige Gebäude oder Bauwerk geführt und im oder am Boden um das jeweilige Objekt (7) oder die jeweilige Skulptur (7) oder das jeweilige Gebäude oder Bauwerk abgedichtet und/oder befestigt sind
und/oder
**dass** Bodenabdichtelemente Außenkanten mit Verbindungsbereichen (3) aufweisen, wobei die Verbindungsbereiche (3) benachbarter oder kombinierbarer Verkleidungselementabschnitte (2) und/oder Fassadenverkleidungselemente (6) und Bodenabdichtelemente sich überlappen oder übereinander liegen und die Verkleidungselementabschnitte (2) und/oder Fassadenverkleidungselemente (6) und die Bodenabdichtelemente mittels des zumindest einen Verbindungselements (4) miteinander verbunden sind.

12. Verfahren zur Herstellung eines Verkleidungselements (1) für Objekte (7) oder Skulpturen (7) gemäß der Ansprüche 1 bis 11,
**dadurch gekennzeichnet,**
**dass** eine räumliche und/oder flächige Abtastung oder Erfassung der Oberfläche (9) oder der Fassade (9) oder Kontur (9) oder Oberflächenstruktur (9) oder Form (9) des jeweiligen Objektes (7) oder der jeweiligen Skulptur (7) erfolgt oder dass räumliche und/oder flächige Daten der Oberfläche (9) oder der Fassade (9) des jeweiligen Objektes (7) oder der jeweiligen Skulptur (7) zur Verfügung gestellt werden, dass anhand der räumliche und/oder flächige Abtastung oder Erfassung oder der zur Verfügung gestellten Daten ein in zumindest zwei Verkleidungselementabschnitte (2) aufgeteiltes Negativabbild oder Komplementärabbild in Originalgröße der Oberfläche (9) oder der Fassade (9) oder Kontur (9) oder Oberflächenstruktur (9) oder Form (9) des jeweiligen Objektes (7) oder der jeweiligen Skulptur (7) als zumindest zweiteiliges Verkleidungselement (1) mit zum jeweiligen Objekt (7) oder zur jeweiligen Skulptur (7) weisenden Oberflächen (8) hergestellt wird, wobei das Verkleidungselement (1 wird, wobei Verbindungsbereiche (3) zumindest an zueinander weisenden oder ausgerichteten Außenkanten oder Stirnseiten der zumindest zwei Verkleidungselementabschnitte (2) vorgesehen und/oder angeordnet werden, wobei Dichtungen (10) oder Dichtabschnitte (10) zwischen den zumindest zwei Verkleidungselementabschnitten (2) und zu einem Anschluss an ein Fundament oder Sockel oder ein Bodenabdichtelement vorgesehen und/oder angeordnet werden.

13. Verfahren nach Anspruch 12,
**dadurch gekennzeichnet,**
**dass** eine flächige und/oder räumliche Rasterung und/oder Skalierung des jeweiligen Objektes (7) oder der jeweiligen Skulptur (7) erfolgt und das Negativabbild oder Komplementärabbild der Oberfläche (9) oder der Fassade (9) oder Kontur (9) oder Oberflächenstruktur (9) oder Form (9) des jeweiligen Objektes (7) oder der jeweiligen Skulptur (7) als Verkleidungselementabschnitte (2) anhand der Rasterung und/oder Skalierung hergestellt wird.

14. Verfahren nach einem der vorhergehenden Ansprüche 12 und 13,
**dadurch gekennzeichnet,**
**dass** an weiteren Verbindungsbereichen (3) zu weiteren Verkleidungselementabschnitten (2) und/oder zu Fassadenverkleidungselementen (6) Dichtungen (10) oder Dichtabschnitte (10) vorgesehen und/oder angeordnet werden
und/oder
**dass** an den Verbindungsbereichen (3) und/oder an einen Anschluss an das Fundament oder den Sockel oder das Bodenabdichtelement zumindest ein Verbindungselement (4) angeordnet wird.

15. Verfahren nach einem der vorhergehenden Ansprüche 12 bis 14,
**dadurch gekennzeichnet,**
**dass** das Negativabbild oder Komplementärabbild der Oberfläche (9) oder der Fassade (9) oder Kontur (9) oder Oberflächenstruktur (9) oder Form (9) des jeweiligen Objektes (7) oder der jeweiligen Skulptur (7) als Verkleidungselementabschnitte (2) mittels 3D-Druck hergestellt wird.
